# EUROPÄISCHE PATENTSCHRIFT

(11) **EP 0 204 198 B1**
(45) Veröffentlichungstag und Bekanntmachung des Hinweises auf die Patenterteilung: **05.10.1988**
(21) Anmeldenummer: 86106707.2
(22) Anmeldetag: 16.05.1986
(51) Int. Cl.: H01J 43/18

(54) **Kanalstruktur eines Elektronenvervielfachers**
Channel structure of an electron multiplier
Structure de canaux d'un multiplicateur d'électrons

(30) Priorität: 28.05.1985 DE 3519097
(43) Veröffentlichungstag der Anmeldung: 10.12.1986
(73) Patentinhaber: SIEMENS AKTIENGESELLSCHAFT, 80333 München (DE)
(72) Erfinder: Uhl, Dieter, D-8525 Uttenreuth (DE)

(56) Entgegenhaltungen:
- DE-A- 3 150 257
- US-A- 3 660 668
- US-A- 4 041 343
- ELEKTRONIK, Band 27, Nr. 8, August 1978, Seite 39, München, DE; "Elektronenvervielfacher erreicht hohe konstante Verstärkung"

## Beschreibung

Die Erfindung bezieht sich auf eine Kanalstruktur eines Elektronenvervielfachers, insbesondere für einen Röntgenbildverstärker, mit mehreren perforierten, Sekundärelektronen emittierenden Metalldynoden, zwischen denen jeweils ein plattenförmiges Trennelement aus elektrisch isolierendem Material mit einem zumindest weitgehend regelmässigen Lochmuster angeordnet ist. Eine derartige Kanalstruktur geht aus der DE-OS 2 602 863 hervor (vgl. auch DE-A-3 150 257 und US-A-4 041 343).

Insbesondere zum Aufbau flacher Röntgenbildverstärker können Elektronenvervielfacher verwendet werden, die eine Kanalstruktur aufweisen (vgl. z.B. «IEEE Transactions on Nuclear Science», Vol. NS-25, Nr. 2, 1978, Seiten 964 bis 973). Entsprechende bekannten Strukturen weisen im allgemeinen einen schichtförmigen Aufbau aus mehreren parallel zueinanderliegenden, perforierten Metalldynoden auf, zwischen denen jeweils ein plattenförmiges Trennelement aus elektrisch isolierendem Material mit einem zumindest weitgehend regelmässigen Lochmuster angeordnet ist. Anzahl, Durchmesser und Lage der Löcher in diesen Trennelementen sind dabei so gewählt, dass zusammen mit entsprechenden Öffnungen in den Dynoden diskrete, kanalähnliche Durchführungen durch die Struktur ausgebildet werden. Dementsprechend sind bei der aus der DE-OS-2 602 863 zu entnehmenden Kanalstruktur die Öffnungen der Metalldynoden nahezu konzentrisch zu den Öffnungen in den angrenzenden Trennschichten. Während bei dieser bekannten Struktur die Trennschichten lediglich eine isolierende Funktion zwischen benachbarten Dynoden erfüllen und deshalb verhältnismässig dünn ausgebildet werden können, sind die Dynoden vergleichsweise dicker, da ihre kanalartigen Öffnungen gekrümmte, beispielsweise sphärisch geformte Wandungen (vgl. die DE-OS 2 602 863) aufweisen oder kegel- oder pyramidenstumpfähnliche Gestalt haben (vgl. z.B. EP-A-0 006 267), um so auf diesen die Wahrscheinlichkeit des Auftreffens von Elektronen zu erhöhen. Da die Dynoden aus Metallen mit einer guten Sekundärelektronen-Emission bestehen oder Oberflächen aus diesen Metallen enthalten, wird so eine entsprechende Vervielfachung der Elektronen an jeder Dynode erreicht.

Die Herstellung von Dynoden mit entsprechend geformten Wandungen ist jedoch verhältnismässig aufwendig. Darüber hinaus besteht gegebenenfalls die Gefahr von elektrischen Aufladungen an den Trennelementen. Derartige Aufladungen können jedoch die Elektronenvervielfachung in den jeweiligen Kanälen so beeinträchtigen, dass dann eine gleichmässige Verfielfachung über den gesamten Querschnitt der Kanalstruktur gesehen nicht mehr ohne weiteres zu gewährleisten ist.

Aufgabe der vorliegenden Erfindung ist es deshalb, die Kanalstruktur der eingangs genannten Art dahingehend zu verbessern, dass ein verhältnismässig einfacher Aufbau möglich wird und dabei die Gefahr von unerwünschten Aufladungen an den isolierenden Trennelementen zumindest weitgehend unterbunden wird.

Diese Aufgabe wird erfindungsgemäss dadurch gelöst, dass
- die Metalldynoden als Pralldynoden aus dünnen Lochfolien oder -netzen gebildet sind, deren Lochzahl so gewählt ist, dass jeweils mindestens vier Löcher auf die von einem kanalartigen Loch des plattenförmigen Trennelementes eingenommene Fläche entfallen. und
- die plattenförmigen Trennelemente mit vergleichsweise grösserer Dicke als die der Lochfolien bzw. -netze jeweils auf ihren oberen und unteren Flachseiten mit einer Schicht aus einem elektrisch gut-leitenden Material versehen sind und zumindest an ihren Lochwandungen eine Schicht aus einem elektrischen Widerstandsmaterial aufweisen.

Bei der erfindungsgemässen Kanalstruktur werden also nicht wie bei den bekannten Ausführungsformen die Sekundärelektronen an den besonders geformten Wandungen der verhältnismässig dicken Dynoden, sondern mittels an sich bekannter Pralldynoden (vgl. z.B. «Zeitschrift für Physik», Band 110, Jahrgang 1938, Heft 9/10, Seiten 553 bis 572) von Elektronen ausgelöst, die im Bereich der Öffnungen der jeweiligen Kanäle in den plattenförmigen Trennelementen dort auf die zwischen den Löchern der Lochfolien oder -netze verbleibenden Stege auftreffen. Dabei werden aufgrund der auf den Flachseiten der Trennelemente aufgebrachten leitenden Schichten sowie der an sich bekannten Widerstandsschichten zumindest an den Wandungen der Löcher (vgl. z.B. «Acta Electronica», Vol. 14, Nr. 1,1971, Seiten 41 ff.) definierte Potentialverhältnisse zwischen den einzelnen Metalldynoden gewährleistet und Aufladungen an den Trennelementen vermieden. Da sowohl für die Dynoden als auch die Trennelemente handelsübliche Teile zu verwenden sind, ist der Aufbau der erfindungsgemässen Kanalstruktur entsprechend einfach.

Vorteilhafte Ausgestaltungen der erfindungsgemässen Kanalstruktur gehen aus den abhängigen Ansprüchen hervor.

Die Erfindung wird nachfolgend anhand der Zeichnung noch weiter erläutert, in deren Figur der prinzipielle Aufbau einer erfindungsgemässen Kanalstruktur veranschaulicht ist.

Die in der Figur im Querschnitt gezeigte und allgemein mit 2 bezeichnete Kanalstruktur dient zur Elektronenvervielfachung insbesondere in einem an sich bekannten Röntgenbildverstärker. Dabei soll über die Fläche eine möglichst gleichmässige Vervielfachung von z.B. etwa 500 zu erreichen und eine Auflösung von wenigstens 2 Linienpaaren pro mm zu gewährleisten sein. Bei der erfindungsgemässen Kanalstruktur 2 geschieht die Elektronenvervielfachung an beschichteten Metallochfolien 3, 4 oder entsprechenden Metallnetzen, die als Pralldynoden zwischen Glasloch- oder Keramiklochplatten 5 bis 7 gelegt sind. Dabei sind im Wechsel Glaslochplatten und Metallochfolien aufeinandergelegt. Gemäss dem dargestellten Ausführungsbeispiel sind drei nach an sich bekannten Verfahren herzustellende Glaslochplatten 5 bis 7 (vgl. z.B. «Philips Technische Rundschau», 30. Jahrgang, 1969/70, Heft 8/9/10, Seiten 259 bis 263 oder die DE-PS 2 739 711) angenommen, zwischen denen zwei Metallochfolien 3 und 4 ohne Abstand angeordnet und befestigt sind. Je nach angestrebter Vervielfachung kann jedoch ein entsprechender Aufbau mit einer grösseren Anzahl von Glaslochplatten und Metallochfolien vorgesehen sein. Die Glaslochplatten sind dabei untereinander identisch gleich, so dass bei einem justierten Aufeinanderlegen ihre Löcher durchgehende Kanäle festlegen. An die Glaslochplatten wird dann eine Gleichspannung gelegt, wobei Feldstärken bis zu beispielsweise ein kV/mm in den Löchern entstehen. Die Spannung an der jeweils folgenden Glaslochplatte kann beispielsweise 10% grösser gewählt werden als die Spannung der vorgeschalteten Glaslochplatte.

Beispielsweise bestehen die Glaslochplatten 5 bis 7 aus einem fotoätzbaren Glas wie z.B. unter dem Markennamen «FOTURAN» (Fa. «Schott Glaswerke», D-6500 Mainz) bekannt. Dabei haben die Achsen 9 ihrer zylindrisch geätzten Löcher 10 jeweils einen Abstand a von etwa 0,25 mm oder weniger voneinander und können so verteilt sein, dass ihre Verbindungslinien untereinander gleichseitige Dreiecke bilden. Auch andere Anordnungen der Lochverteilung sind ebensogut möglich. Die Durchmesser q der kanalartigen Löcher 10 sind so gross wie möglich geätzt. Dabei ist jedoch zu gewährleisten, dass keine Durchbrüche in den zwischen benachbarten Löchern ausgebildeten Stegen 11 entstehen und ausserdem die mechanische Festigkeit der Glasplatte hinreichend gross ist. Die Dicke D der Platten soll höchstens 2 mm, vorzugsweise höchstens 1 mm betragen. Auf der Ober- und Unterseite jeder Glaslochplatte ist jeweils eine Schicht 13 bzw. 14 aus elektrisch gut-leitendem Material wie z.B. aus Cr-Au aufgebracht, die zur Potentialzuführung dient.

Bevor die Glaslochplatten 5 bis 7 jeweils mit den Schichten 13 und 14 versehen werden, müssen auf den Lochwandungen 15 der kanalartigen Löcher 10 in bekannter Weise (vgl. z.B. die DE-OS 2 918 542) noch dünne Schichten 16 aus einem elektrischen Widerstandsmaterial aufgebracht bzw. dort ausgebildet werden. Derartige Schichten in den kanalartigen Löchern mit Schichtdicken von im allgemeinen mindestens 50 nm sind an sich bekannt (vgl. z.B. die genannte Literaturstelle aus «Acta Electronica» 14 ). Als Widerstandsmaterial ist z.B. Blei geeignet. Geht man von einem Bleioxid-haltigen Glasmaterial der Glaslochplatten 5 bis 7 aus, so kann man Schichten aus diesem Metall beispielsweise dadurch herstellen, dass man dieses Glasmaterial an den Wandungen 15 einer Reduktionsbehandlung unterzieht, so dass dort dann metallisches Blei erhalten wird. Auch das Abscheiden von Bleioxid an den Kanalwandungen und anschliessendes Reduzieren ist bekannt (vgl. z.B. «Physik in unserer Zeit», 12. Jahrgang, 1981, Nr. 3, Seiten 90 bis 95).

Bei dem Herstellungsprozess der Schichten 16 werden im allgemeinen auch die beiden Flachseiten jeder Glaslochplatte mit entsprechenden Überzügen versehen. Diese Überzüge können gegebenenfalls, wie gemäss dem dargestellten Ausführungsbeispiel angenommen, vor Abscheidung der Schichten 13 und 14 wieder abgearbeitet werden oder auch dort belassen werden. Mit diesen Widerstandsschichten 16 wird zum einen ein gleichmässiger Potentialübergang zwischen den Schichten 13 und 14 gewährleistet; zum anderen lassen sich damit unerwünschte Aufladungseffekte an den Lochwandungen verhindern.

Die Lochplatten 5 bis 7 haben im Elektronenvervielfacher hauptsächlich die folgenden Funktionen:
1.) Die aktive Fläche des Vervielfachers ist in kleine, abgegrenzte Teilflächen aufgeteilt. Jede der Teilflächen ergibt dabei einen Bildpunkt und kann für sich als ein einzelner Vervielfacher betrachtet werden. Die Lochwandungen gewährleisten dabei, dass einmal eingetretene Elektronen e- nicht in ein benachbartes Loch gelangen können.
2. ) Mechanisch dienen die Lochplatten 5 bis 7 als Träger für die um mehrere Grössenordnungen dünneren Metallochfolien 3 und 4. Sie können deshalb auch als plattenförmige Trägerelemente bezeichnet werden.

Die Metallochfolien 3 und 4 bzw. -netze werden beispielsweise galvanisch hergestellt und haben im allgemeinen eine Dicke d von unter 10 µm, beispielsweise zwischen 2 und 6 gm. Ihre Maschen- bzw. Lochzahl ist dabei so gross gewählt, dass wenigstens vier, vorzugsweise mindestens 5 Löcher bzw. Maschen auf die Querschnittfläche eines Loches 10 der Glaslochplatten 5 bis 7 entfallen. Dabei wird die Transparenz jeder Metallochfolie, d.h. der von ihren-Löchern 18 beanspruchte Oberflächenanteil der Gesamtfläche der Lochfolie, zu etwa 20 bis 80% gewählt. Auf der Oberfläche der Metallochfolien ist jeweils eine Schicht 20 aufgebracht, die eine grosse Sekundärelektronen-Emission besitzt. Gegebenenfalls können auch die Metallochfolien vollständig aus einem derartigen Material bestehen.

Da die metallischen Teile der Metallochfolien 3 und 4 auch einen Teil der Querschnittsflächen der kanalartigen Löcher 10 in den Glaslochplatten 5 bis 7 abdecken, prallt dort ein Teil der auf die Kanalstruktur 2 auftreffenden Elektronen e- auf und löst so in bekannter Weise Sekundärelektronen aus. Entsprechend wirkende Metallochfolien werden deshalb auch als Pralldynoden bezeichnet (vgl. die genannte Literaturstelle aus «Zeitschrift für Physik»).

Zur Herstellung einer dünnen Schicht 20 mit grossem Sekundärelektronen-Emissionsfaktor auf der Metalloberfläche einer Metallochfolie (z. B. einem gelochten Ni-Blech oder Ni-Netz) wird diese zunächst gereinigt sowie geätzt und dann im Vakuum ausgeheizt [z.B. bei 700°C, 30 Minuten, 133 x 10-⁵ Pa (1 x 10-³ Torr)]. Nach einem Oxidieren bei geringerem Sauerstoffdruck [z.B. bei 700°C, 5 Minuten, 133 x 10-³ Pa (1 x 10-³ Torr 0₂)1 wird dann die Oberfläche bei Raumtemperatur mit einem Alkalihalogenid (z.B. CsJ) oder Erdalkalihalogenid (z.B. BaC1₂) bedampft. Das Ausheizen im Vakuum kann auch bei einem gleichzeitigen Verdampfen eines Alkalihalogenides oder Erdalkalihalogenides erfolgen [z.B. 550°C, 85 Minuten, 133 x 10-⁵ Pa (1 x 10-⁵ Torr) mit gleichzeitiger CsJ-Verdampfung oder 850°C, 90 Minuten, 133 x 10-⁵ Pa (1 x 10-⁵ Torr) mit gleichzeitiger BaC1₂-Verdampfungl. Wählt man die Dicken dieser aufgedampften Schichten 20 hinreichend klein, z.B. zwischen 1 und 20 nm, vorzugsweise unter 10 nm, so tritt keine störende Aufladung der Schichten auf. Damit ist ein Betrieb der Schichten mit einem Dauerstrom möglich, ohne dass der Sekundäremissionskoeffizient absinkt.

Neben CsJ und KBr als Sekundärelektronen emittierende Schichtmaterialien können beispielsweise NaCI, KJ oder LiCI als Schichtmaterialien gewählt werden. Diese Materialien lassen sich ausser dem angenommenen Ni-Material auch ohne weiteres auf anderen Materialien der Metallochfolien wie z. B. aus Al, Ti oder CrNi-Stahl abscheiden.

## Patentansprüche

1. Kanalstruktur eines Elektronenvervielfachers, insbesondere für einen Röntgenbildverstärker, mit mehreren perforierten, Sekundärelektronen emittierenden Metalldynoden, zwischen denen jeweils ein plattenförmiges Trennelement aus elektrisch isolierendem Material mit einem zumindest weitgehend regelmässigen Lochmuster angeordnet ist, dadurch gekennzeichnet, dass
- die Metalldynoden als Pralldynoden aus dünnen Lochfolien (3, 4) oder -netzen gebildet sind, deren Lochzahl so gewählt ist, dass jeweils mindestens vier Löcher (18) auf die von einem kanalartigen Loch (10) des plattenförmigen Trennelementes (5 bis 7) eingenommene Fläche entfallen, und
- die plattenförmigen Trennelemente (5 bis 7) mit vergleichsweise grösserer Dicke (D) als die (d) der Lochfolien (3, 4) bzw. -netze jeweils auf ihren oberen und unteren Flachseiten mit einer Schicht (13 bzw. 14) aus einem elektrisch gut-leitenden Material versehen sind und zumindest an ihren Lochwandungen (15) eine Schicht (16) aus einem elektrischen Widerstandsmaterial aufweisen.

2. Kanalstruktur nach Anspruch 1, dadurch gekennzeichnet, dass die Dicke (d) der Metalldynoden (3, 4) unter 10 gm liegt.

3. Kanalstruktur nach Anspruch 2, dadurch gekennzeichnet, dass die Metalldynoden (3, 4) eine Dicke (d) zwischen 2 ud 6 gm aufweisen.

4. Kanalstruktur nach einem der Ansprüche 1 bis 3, dadurch gekennzeichnet, dass die Lochzahl der Metalldynoden (3, 4) mindestens 5 Löcher (18) pro kanalartigem Loch (10) der plattenförmigen Trennelemente (5 bis 7) beträgt.

5. Kanalstruktur nach einem der Ansprüche 1 bis 4, dadurch gekennzeichnet, dass die Transparenz der Metalldynoden (3, 4) zwischen 20% und 80% liegt.

6. Kanalstruktur nach einem der Ansprüche 1 bis 5, dadurch gekennzeichnet, dass die plattenförmigen Trennelemente aus Glas- oder Keramiklochplatten (5 bis 7) gebildet sind.

7. Kanalstruktur nach einem der Ansprüche 1 bis 6, dadurch gekennzeichnet, dass die Dicke (D) der plattenförmigen Trennelemente (5 bis 7) höchstens 2 mm, vorzugsweise höchstens 1 mm beträgt.

8. Kanalstruktur nach einem der Ansprüche 1 bis 7, dadurch gekennzeichnet, dass auf der Oberfläche der Metalldynoden (3, 4) eine Sekundärelektronen emittierende Schicht (20) mit einer Dicke unter 50 nm, vorzugsweise unter 30 nm aufgebracht ist.

9. Kanalstruktur nach Anspruch 8, dadurch gekennzeichnet, dass die Sekundärelektronen emittierende Schicht (20) aus einem Alkali- oder Erdalkalihalogenid besteht.

10. Kanalstruktur nach einem der Ansprüche 1 bis 9, dadurch gekennzeichnet, dass die Schicht (16) aus dem Widerstandsmaterial mindestens 50 nm dick ist.

## Claims

1. A channel structure of an electron multiplier, especially for an X-ray image amplifier, having a plurality of perforated, secondary electron-emitting metal dynodes with laminar separators of electrically insulating material having an at least substantially regular hole pattern arranged between them, characterised in that
- the metal dynodes are in the form of target dynodes made of thin perforated foils (3, 4) or grids in which the number of holes is such that in each case at least four holes (18) lie on the surface occupied by one channel-like hole (10) of the laminar separators, and
- the laminar separators (5to 7) have a relatively greater thickness (D) than that (d) of the perforated foils (3, 4) or grids and are each provided on their upper and lower faces with a layer (13, 14 respectively) of a material with good electrical conductivity and have a layer (16) of an electrically resistive material at least on the walls of their holes.

2. A channel structure according to claim 1, characterised in that the thickness (d) of the metal dynodes (3, 4) is less than 10 ¡.Lm.

3. A channel structure according to claim 2, characterised in that the metal dynodes (3, 4) have a thickness (d) of between 2 and 6 µm.

4. A channel structure according to any one of claims 1 to 3, characterised in that the number of holes in the metal dynodes (3, 4) amounts to at least 5 holes (18) per channel-like hole (10) of the laminar separators (5 to 7).

5. A channel structure according to any one of claims 1 to 4, characterised in that the transparency of the metal dynodes (3, 4) is between 20% and 80%.

6. A channel structure according to any one of claims 1 to 5, characterised in that the laminar separators are perforated glass or ceramic plates (5 to 7).

7. A channel structure according to any one of claims 1 to 6, characterised in that the thickness (D) of the laminar separators (5 to 7) is not more than 2 mm and preferably not more than 1 mm.

8. A channel structure according to any one of claims 1 to 7, characterised in that a secondary electron-emitting layer (20) having a thickness of less than 50 nm and preferably less than 30 nm is applied to the surface of the metal dynodes (3, 4).

9. A channel structure according to claim 8, characterised in that the secondary electron-emitting layer (20) consists of an alkali or alkaline earth metal halide.

10. A channel structure according to any one of claims 1 to 9, characterised in that the layer (16) of the resistive material is at least 50 nm thick.

## Revendications

1. Structure de canaux d'un multiplicateur d'électrons, en particulier pour un amplificateur de brillance d'images radiologiques, comprenant plusieurs dynodes métalliques perforées, émettant des électrons secondaires, entre lesquelles est disposé chaque fois un élément séparateur en forme de plaque, en matériau électriquement isolant, avec un motif de trous qui est régulier dans au moins une large mesure, caractérisée en ce que
- les dynodes métalliques sont réalisées comme des dynodes à impact, formées de feuilles perforées (3, 4) ou de treillis perforés minces, dont le nombre de trous est choisi de manière qu'au moins quatre trous (18) soient situés chaque fois dans l'aire occupée par un trou (10) en forme de canal de l'élément séparateur (5 à 7) en forme de plaque, et
- les éléments séparateurs (5 à 7) en forme de plaques, ayant une épaisseur (D) supérieure à l'épaisseur (d) des feuilles (3, 4) ou treillis perforés, sont pourvus d'une couche (13 ou 14) d'un matériau bon conducteur électrique sur leurs grandes faces planes, supérieures et inférieures, et présentent au moins sur les parois (15) de leurs trous une couche (16) d'un matériau électrique résistif.

2. Structure selon la revendication 1, caractérisée en ce que l'épaisseur (d) des dynodes métalliques (3, 4) est inférieure à 10 I1m.

3. Structure selon la revendication 2, caractérisée en ce que les dynodes métalliques (3, 4) présentent une épaisseur (d) comprise entre 2 et 6 gm.

4. Structure selon une des revendications 1 à 3, caractérisée en ce que le nombre de trous des dynodes métalliques (3, 4) est telle qu'il y a au moins 5 trous (18) par trou (10) en forme de canal des éléments séparateurs (5 à 7) en forme de plaques.

5. Structure selon une des revendications 1 à 4, caractérisée en ce que la transparence des dynodes métalliques (3, 4) est comprise entre 20% et 80%.

6. Structure selon une des revendications 1 à 5, caractérisée en ce que les éléments séparateurs en forme de plaques sont constituées par des plaques perforées (5 à 7) de verre ou de céramique.

7. Structure selon une des revendications 1 à 6, caractérisée en ce que l'épaisseur (D) des éléments séparateurs (5 à 7) en forme de plaques est tout au plus de 2 mm, de préférence de tout au plus 1 mm.

8. Structure selon une des revendications 1 à 7, caractérisée en ce qu'une couche (20) émettant des électrons secondaires, ayant une épaisseur inférieure à 50 nm, de préférence une épaisseur inférieure à 30 nm, est appliquée sur la face supérieure des dynodes métalliques (3, 4).

9. Structure selon la revendication 8, caractérisée en ce que la couche (20) émettant les électrodes secondaires est formée d'un halogénure alcalin ou alcalino-terreux.

10. Structure selon une des revendications 1 à 9, caractérisée en ce que la couche (16) de matériau résistif possède une épaisseur d'au moins 50 nm.
